# EUROPÄISCHE PATENTSCHRIFT

(11) **EP 1 090 863 B1**
(45) Veröffentlichungstag und Bekanntmachung des Hinweises auf die Patenterteilung: **21.01.2004**
(21) Anmeldenummer: 00118983.6
(22) Anmeldetag: 01.09.2000
(51) Int. Cl.: B65H 11/00, B65H 5/02, B65H 5/22

(54) **Anlegetisch**
Feed table
Table de marge

(30) Priorität: 06.10.1999 DE 19948067
(43) Veröffentlichungstag der Anmeldung: 11.04.2001
(73) Patentinhaber: MAN Roland Druckmaschinen AG, 63075 Offenbach (DE)
(72) Erfinder: Bayer, Harald, 63110 Rodgau (DE); Moser, Gernot, 65385 Rüdesheim (DE); Trenner, Jörg, 86573 Obergriesbach (DE); Matthäus, Wolfgang, 63073 Offenbach (DE); Hartmann, Stefan, 63075 Offenbach-Rumpenheim (DE); Bäsel, Uwe, Dr., 63069 Offenbach (DE)
(74) Vertreter: Stahl, Dietmar

(56) Entgegenhaltungen:
- EP-A- 0 554 774
- EP-A- 0 884 259
- DE-A- 3 001 652
- DE-A- 4 442 629
- DE-A- 19 616 714

## Beschreibung

Die Erfindung betrifft eine Vorrichtung nach dem Oberbegriff des Anspruchs 1.

Zur Zuführung von einzelnen Bogen zu bogenverarbeitenden Maschinen ist nach der Vereinzelung eines Bogens von einem Bogenstapel dessen Transport über eine gewisse Strecke bis zu einem Anlagebereich der bogenverarbeitenden Maschine erforderlich. Üblicherweise werden die Bogen in einem Schuppenstrom zur bogenverarbeitenden Maschine transportiert. Möglich ist aber auch eine Einzelbogenzufuhr. Beim Transport der Bogen von dem Bogenanleger zur bogenverarbeitenden Maschine sind sogenannte Bändertische im Einsatz, die es erlauben, einen Strom von Bogen, die gegeneinander unterschuppt sind, sicher zu führen. Besonders vorteilhaft sind hierbei sogenannte Saugbändertische. Saugbändertische bestehen aus einem kastenförmigen Hohlraum, über den die Saugbänder geführt werden. Saugbänder sind mit Öffnungen versehene Flachbänder. Zum Festhalten der Bogen an den Saugbändem wird in der Regel an der Unterseite des Bändertisches eine Saugluftzufuhr angeordnet. Diese kann als einfacher Lüfter oder als Gebläseanschluß ausgeführt sein. Zum Transportieren der Bogen über den Saugbändertisch werden die Saugbänder von einer Welle angetrieben und von einer Spannvorrichtung in gerader Lage gehalten. Diese bekannten Saugbändertische weisen hierbei verschiedene Nachteile auf.

An den bekannten sind beispielsweise Saugbändertischen werden die Saugbänder mittels angefederter Spannrollen gespannt. Diese Einrichtung ist unterhalb des Saugbändertisches angeordnet und ungünstig für die Bedienung erreichbar.

Außerdem erscheint sie vor allem deshalb als relativ aufwendig, weil die Saugluftzuführung bei unterschiedlicher Belastung des Saugbändertisches reguliert werden muß, um einen Antriebsschlupf der Saugbänder zu vermeiden.

In einer derartigen Vorrichtung ist es bekannt, eine Saugkammer durch Klappen von einem vorderen Teil einer Saugbändereinrichtung abzutrennen. Hierbei wird der vordere Teil des Saugbändereinrichtung von dem gleichen Volumenstrom an Saugluft beaufschlagt wie der Hauptteil. Lediglich durch die Steuerung der auflegenden Bogen wird die Klappe innerhalb der Kammer bewegt und leitet einen Saugluftstrom in den vorderen Teil um. Die Versorgung des vorderen Kammerteiles mit Saugluft ist damit unregelmäßig.

Aus der DE 196 16 714 A1 ist es in einem weiteren Saugbändertisch bekannt, eine Kammer eines Saugbändertisches in dessen Transportrichtung in zwei Teile zu unterteilen. Die Versorgung mit Saugluft erfolgt dabei gemeinsam für eine nun vorhandene aus der Sicht der bogenverarbeitenden Maschine hintere und eine vordere Kammer. Die Anordnung eines Saugbändertisches in dieser Form weist Nachteile bezüglich der Steuerung der Luftversorgung für die verschiedenen Transportbereiche des Tisches auf. Hierbei ist es insbesondere erforderlich, am Anfang des Saugbändertisches und am Ende des Saugbändertisches unterschiedliche Ansaugbedingungen zu erzeugen, um die Bogen in jeder Transportlage sicher handhaben zu können. Dazu sind eine Reihe von Steuereinrichtungen zur schaltbaren Verbindung der Kammern bzw. zur Belüftung der vorderen Kammer vorgesehen.

Weiterhin ist aus der EP-A2 0 884 259 ein Anlegetisch bekannt, der eine Anordnung von zwei hintereinander angeordneten Kammern aufweist. Einer Hauptsaugkammer ist eine dem ablaufseitigen Ende des Anlegetisches zugeordnete Hitfssaugkammer nachgeordnet. Die Hilfssaugkammer ist mittels eines Saugrohres mit der Hauptsaugkammer verbunden.

Schließlich ist aus der DE-A1 30 01 652 ein Saugkanal für ein Förderband bekannt. Der Saugkanal ist als nach unten offener Kasten ausgeführt, wobei über die offene Seite eine gelochtes Förderband geführt wird. Der Saugkanal ist weiterhin mittels zweier Abschottbleche in drei Kammern unterteilt. Die Abschottbleche weisen Öffnungen auf, die mittels Ventilklappen verschließbar sind. Die Absaugung erfolgt von der ersten Kammer aus. Die weiteren Kammern werden erst mit Saugluft versorgt, wenn die erste Kammer am Förderband nach außen hin verschlossen ist. Der Unterdruck in allen drei Kammern bricht zusammen, wenn die erste Kämmer über das Förderband freigegeben wird, da dann die Unterdruckversorgung unterbrochen wird.

Ziel der Erfindung ist es daher, den Saugbändertisch so zu verbessern, daß der Bogentransport auf einfache Weise sicher gestaltet werden kann.

Aufgabe der Erfindung ist es, einen gattungsgemäßen Saugbändertisch derart weiterzuentwickeln, daß der Bogentransport in jeder Betriebslage sicher gestaltet und nachjustiert werden kann, wobei insbesondere eine selbsttätige Einstellung des Saugluftbedarfes der vorderen Kammer erwünscht ist.

Die Lösung dieser Aufgabe gestaltet sich nach dem Anspruch 1.

Die Vorrichtung nach der Erfindung weist große Vorteile in Bezug auf die Regulierbarkeit und Beeinflussung der Transportsicherheit von Bogen auf den Saugbändertischen auf. Insbesondere beim Ablaufen der Bogen vom Saugbändertisch stellen sich Vorteile dadurch ein, dass ein übermäßiger Unterdruck vermieden wird, der die Saugbänder am Saugbändertisch anhalten lassen kann.

Die Erfindung wird im folgenden anhand von zeichnerischen Darstellungen näher beschrieben.

Darin zeigen:
- Figur 1: eine Seitenansicht der erfinderischen Vorrichtung,
- Figur 2: eine Draufsicht auf die erfinderische Vorrichtung,
- Figur 3: ein Detail aus der erfinderischen Vorrichtung
- und Figur 4: eine Variante des Details aus der erfinderischen Vorrichtung.

In Figur 1 ist ein Teil eines Saugbändertisches dargestellt. Der Saugbändertisch enthält einen Hauptsaugkasten 1, über den Saugbänder 7 geführt werden. Der Hauptsaugkasten 1 weist einen Saugraum 2 auf, dessen Deckseite durch ein gelochtes Deckblech 3 begrenzt wird. In dem Deckblech 3 sind Öffnungen 4 zum Durchtritt von Saugluft vorgesehen. Die Saugluft wirkt durch die Öffnungen 4 auf Druckbogen, die an den Saugbändem 7 geführt werden. Weiterhin ist im vorderen Teil des Hauptsaugkastens 1 ein Saugraum 9 vorgesehen, der über weitere Öffnungen 4 ebenso mit den Saugbändem 7 verbunden ist. Die Saugbänder 7 werden über Umlenkrollen 8 am Tischende, d.h. jenseits des Hauptsaugkastens 1 geführt. Der Saugraum 2 ist weiterhin mit einem Saugstutzen 5 und über diesen mit einem Lüfter 6 verbunden.

Im Saugstutzen 5 schließt sich weiterhin ein Hilfssaugrohr 12 an. Das Hilfssaugrohr 12 wirkt als Injektorstutzen für eine zusätzliche Absaugung. Funktionell ist die Wirkungsweise mit einer Strahlpumpe vergleichbar. Daher mündet das Hilfssaugrohr 12 in einem Krümmer, dessen Saugöffnung dem Lüfter 6 zugewandt ist. Bei Druckentlastung durch Freilaufen des Saugbändertisches entsteht so im Bereich des Hilfssaugrohres 12 eine erhöht Strömung, die einen Unterdruck in dem Hilfssaugrohr 12 aufbaut.
Das Hilfssaugrohr 12 ist über ein Rohr 10 mit einem Anschluß 11 und dem Saugraum 16 an den Saugraum 9 angeschlossen. Im Bereich des Rohres 10 ist eine Zusatzbelüftung vorgesehen. Die Zusatzbelüftung wird gebildet durch einen Ring 13, der mit Öffnungen 14 versehen ist, die wiederum mit Öffnungen 15 in dem Rohr 10 korrespondieren. Durch Verdrehen des gelochten Ringes 15 kann Bypass-Luft in das Rohr 10 geleitet werden und damit der Unterdruck reguliert werden. Schließlich wird der Saugraum 16 mit dem Saugraum 9 mittels einer Öffnung 17 verbunden.

In Figur 2 ist die gesamte Anordnung von der Oberseite her dargestellt. Hierbei ist der Saugstutzen 5 dargestellt, in den das Saugrohr 12 hineinragt. Das Rohr 10 verbindet den Saugstutzen 5 mit dem Saugraum 16 im Saugbändertisch über den Rohranschluß 11. Die Hilfsbelüftung ist in diesem Fall nicht näher gezeigt. Über die Oberseite des Saugbändertisches, die durch das Deckblech 3 gebildet wird und von Öffnungen 4 durchbrochen ist, werden die Saugbänder 7 mit ihren Saugöffnungen geführt. Der Saugbändertisch ist mit seinem Hauptsaugkasten 1 in Draufsicht dargestellt und weist eine erste Anordnung von Hohlräumen 2 auf. Im vorderen Bereich des Saugbändertisches, d.h. in dem Bereich, wo die Bogen vom Saugbändertisch ablaufen, ist ein zusätzlicher Saugraum 9 vorgesehen. Der Saugraum 9 ist mit dem Saugraum 16 verbunden. Weiterhin ist der Saugraum 9 über Öffnungen 17 mit dem Saugraum 2, d.h. dem Hauptsaugkasten 1, verbunden. Die Saugbänder werden an der Vorderseite des Saugbändertisches über Umlenkrollen 8 geführt.

In Figur 3 ist ein Detail der Verbindung zwischen dem Saugraum 9 und dem Saugraum 2 näher dargestellt. Beispielsweise kann eine Öffnung 17 in der Wandung zwischen den beiden Hohlräumen 2, 9 mit einer Kugel 19 verschlossen werden. Die Kugel 19 setzt sich dabei in der Art eines Rückschlagventiles beispielsweise unter Federkraft in den Sitz der Öffnung 17. Weiterhin kann die Kugel 19 auch einen beidseitigen Sitz aufweisen, so daß eine Überdruckregulierung zwischen den beiden Hohlräumen 9 und 2 erfolgen kann. Die Kugel 19 kann dazu gegen den jeweiligen Sitz mittels einer schwachen Feder angestellt werden, die zusätzlich entsprechend einem gewünschten Überdruck in ihrer Vorspannung einstellbar sein kann.

In Figur 4 ist eine Variation des zuvor bereits beschriebenen Verschlusses zwischen den beiden Hohlräumen 9 und 2 gezeigt. Zwischen dem Deckblech 3 und dem Hauptsaugkasten 1 ist die Öffnung 17 gezeigt. Die Öffnung 17 kann durch eine Klappe 18 verschlossen werden. Diese Klappe kann derart angefedert sein, daß sie unter einer Überdruckwirkung von der Seite des Saugraumes 9 aus geöffnet werden kann. Gleichfalls gilt dies für einen erhöhten Unterdruck auf der Seite des Saugraumes 2.

Funktionell stellt sich damit folgendes dar:
Beim Absaugen der Luft aus dem Hauptsaugkasten 1 mittels des Lüfters 6 wird zusätzlich Luft über die Rohrverbindung 10, 11, 12 zum vorderen Saugraum 9 hin abgesaugt. Wenn sich unterschiedliche Druckverhältnisse einstellen, so daß im Saugraum 2 ein höherer Unterdruck vorhanden ist als im Saugraum 9, können über die in den Figuren 3 und 4 dargestellten Lösungen Druckausgleichsvorgänge stattfinden, indem z.B. die Kugel 19 oder die Klappe 18 die Öffnung 17 freigeben und einen Druckausgleich gestatten. Damit kommt eine unterstützende Wirkung der Absaugung von Luft aus dem Saugraum 2 für den vorderen Saugraum 9 zustande.
Gleichzeitig wird aber durch die Wirkung des Ventiles zwischen den Hohlräumen 2 und 9 verhindert, daß ein erhöhter Unterdruck aus dem Saugraum 9 in den Saugraum 2 übergreifen kann bzw. in den Saugraum 2 abgebaut wird. Die Anordnung stellt damit sicher, daß beispielsweise beim Leerlaufen des Saugbändertisches und einer Druckerhöhung im Hauptsaugkasten 1 eine unerwünschte Druckerhöhung bzw. Unterdruckminderung im Saugraum 9 stattfindet. Dies könnte gegebenenfalls die Betriebssicherheit des Saugbändertisches beim Ablaufen der letzten Bogen in Frage stellen, wobei diese dann nicht mehr einwandfrei gefördert werden könnten.

Infolge der Anordnung der Saugrohre 10, 11, 12 in der Art einer Strahlpumpe wird sich vielmehr die Saugwirkung auf den vorderen Saugraum 9 erhöhen und für den Fall der ablaufenden letzten Bogen die Betriebssicherheit des Saugbändertisches noch weiter erhöhen.

Durch die spezifische Anordnung nach der Beschreibung, in der der Saugraum 16 als gemeinsamer Saugraum die Luftführung zu den Saugräumen 9 im Endbereich des Saugbändertisches übernimmt, können die Öffnungen 17 von dem jeweiligen einem Saugband 7 zugeordneten Saugraum 9 auch direkt mit dem Saugraum 2 über die Druckausgleichsvorrichtungen verbunden sein. Die Druckausgleichsvorgänge können dann sogar seitenweise unabhängig voneinander ablaufen und verbessern die Funktionsfähigkeit des Saugbändertisches zusätzlich.

### Bezugszeichenliste

- 1: Hauptsaugkasten
- 2: Saugraum
- 3: Deckblech
- 4: Öffnungen
- 5: Saugstutzen
- 6: Lüfter
- 7: Saugband
- 8: Umlenkrollen
- 9: Saugraum
- 10: Rohr
- 11: Rohranschluß
- 12: Hilfssaugrohr
- 13: Ring
- 14: Öffnung
- 15: Ring
- 16: Saugraum
- 17: Öffnung
- 18: Klappe
- 19: Kugel

## Patentansprüche

1. Vorrichtung zum Fördern eines unterschuppten Bogenstroms von einer Vereinzelungsvorrichtung zu einer Bogen verarbeitenden Maschine mit einem Saugbändertisch, der zwei unterdruckbeaufschlagbare Kammern (2; 9, 16) aufweist, die in Transportrichtung des Bogenstroms hintereinander angeordnet sind und deren Oberseite die Förderebene des Saugbändertisches bildet, wobei die Kammern (2; 9, 16) in der Förderebene weiterhin mit Öffnungen (4) versehen sind, über die wenigstens ein gleichfalls mit Öffnungen versehenes Saugband (7) antreibbar geführt ist, und mit wenigstens einem Unterdruckerzeuger (6), mittels dessen ein Saugluftstrom durch die Kammern (2; 9, 16), die Öffnungen (4) und die Saugbänder (7) erzeugbar ist, und mit Öffnungen (17), die zwischen den Kammern (2; 9, 16) angeordnet und verschließbar sind,
**dadurch gekennzeichnet,**
- **dass** der Saugbändertisch mit wenigstens zwei parallelen Saugbändem (7) versehen ist,
- **dass** die beiden Kammern als erster Saugraum (2) im Mittelteil des Saugbändertisches und als weiterer Saugraum (9, 16) im Bereich des ablaufseitigen Endes des Saugbändertisches ausgeführt sind,
- wobei der weitere Saugraum (9, 16) jeweils einen gegenüber der Länge des ersten Saugraumes (2) kürzeren,
- den Saugbändern (7) direkt zugeordneten Saugbereich bildet,
- **dass** die verschließbaren Öffnungen (17) mit einer bei Druckdifferenz selbsttätig öffnenden Schließeinrichtung versehen sind, und
- **dass** der erste Saugraum (2) und der weitere Saugraum (9; 16) parallel dazu mittels einer der Beaufschlagung des weiteren Saugraumes 9, 16 mit Saugluft dienenden Rohrverbindung (10 bis 15) miteinander gekoppelt sind.

2. Vorrichtung nach Anspruch 1,
**dadurch gekennzeichnet,**
**dass** in einer Trennwand zwischen dem ersten Saugraum (2) und dem weiteren Saugraum (9, 16) im Endbereich des Saugbändertisches eine sich bei im ersten Saugraum (2) anliegendem niedrigerem Druck zu diesem hin öffnende, selbsttätig wirkende Überdruckventileinrichtung (17, 18; 17, 19) vorgesehen ist.

3. Vorrichtung nach Anspruch 1,
**dadurch gekennzeichnet,**
**dass** in einer Trennwand jeweils zwischen dem ersten Saugraum (2) und einem jedem Saugband (7) zugeordneten weiteren Saugraum (9), der sich jeweils an den Saugraum (16) anschließt und im Endbereich des Saugbändertisches angeordnet ist, eine bei im ersten Saugraum (2) anliegendem niedrigerem Druck zu diesem hin öffnende, selbsttätig wirkende Überdruckventileinrichtung vorgesehen ist.

4. Vorrichtung nach Anspruch 2 oder 3,
**dadurch gekennzeichnet,**
**dass** in der Trennwand zwischen dem ersten Saugraum (2) und dem weiteren Saugraum (9) eine Öffnung (17) vorgesehen ist, die mittels einer angefederten Ventilkugel (19) in Richtung zum Saugraum (9) abgedichtet ist.

5. Vorrichtung nach Anspruch 2 oder 3,
**dadurch gekennzeichnet,**
**dass** in der Trennwand zwischen dem ersten Saugraum (2) und dem weiteren Saugraum (9) eine Öffnung (17) vorgesehen ist, die mittels einer angefederten Ventilklappe (18) in Richtung zum Saugraum (9) abgedichtet ist.

6. Vorrichtung nach Anspruch 1 bis 5,
**dadurch gekennzeichnet,**
**dass** die zwischen dem ersten Saugraum (2) und dem weiteren Saugraum (9, 16) angeordnete Rohrverbindung im Bereich des als Lüfter (6) ausgeführten Unterdruckerzeugers in der Art einer Strahlpumpe in dem Hauptsaugkasten (1) mündet.

## Claims

1. Device for feeding a shingled sheet stream from a separation device to a sheet processing machine with a suction belt table which has two chambers (2; 9, 16) which can be subjected to reduced pressure, which are arranged one behind the other in the transport direction of the sheet stream, and the upper side of which forms the feed plane of the suction belt table, wherein the chambers (2; 9, 16) are provided in the feed plane furthermore with openings (4) over which is driveably guided at least one suction belt (7) likewise provided with openings, and with at least one suction generator (6), by means of which a suction air stream can be generated through the chambers (2; 9, 16) , the openings (4) and the suction belt (7) and with openings (17) which are arranged between the chambers (2; 9, 16) and which can be closed, **characterised in**
- **that** the suction belt table is provided with at least two parallel suction belts (7),
- **that** both of the chambers are constructed as a first suction space (2) in the central part of the suction belt table and as a further suction space (9, 16) in the region of the outflow end of the suction belt table,
- whereby the further suction spaces (9, 16) in each case shorten compared with the length of the first suction chamber (2),
- the suction belt (7) forms the directly arranged suction region,
- **that** the closable openings (17) are provided with a closure device automatically opening on a pressure difference, and
- **that** the first suction space (2) and the further suction spaces (9, 16) parallel thereto are linked with one another by means of a tube connection (10, 2, 15) serving to subject the further suction spaces (9, 16) to suction.

2. Device according to Claim 1, **characterised in that** there is provided in a separating wall between the first suction space (2) and the further suction spaces (9, 16) in the end region of the suction belt table an automatically operating excess pressure valve device (17, 18; 17, 19) opening in the case of a reduced pressure applying in the first suction space (2) into this.

3. Device according to Claim 1, **characterised in that** in a separating wall in each case arranged between the first suction space (2) and a further suction space (9) fitted in each case with a suction belt (7), which each are connected to the suction space (16) and arranged in the end region of the suction belt table, there is provided an automatically actuating excess pressure valve arrangement opening towards this when a lower pressure governs in the first suction space (2).

4. Device according to Claim 2 or 3, **characterised in that** in the separating wall between the first suction space (2) and the further suction space (9) an opening (17) is provided which is sealed by means of a sprung valve ball (19) in the direction towards the suction space (9).

5. Device according to Claim 2 or 3, **characterised in that** in the separating wall between the first suction space (2) and the further suction space (9) an opening (17) is provided which is sealed by means of a sprung valve flap (18) in the direction toward the suction space (9).

6. Device according to Claims 1 to 5, **characterised in that** the tube connection arranged between the first suction space (2) and the further suction space (9, 16) debouches in the region of the generator of reduced pressure constructed as a fan (6) in the fashion of a spray pump into the main suction box (1).

## Revendications

1. Procédé pour transporter un courant de feuilles imbriquées d'un dispositif d'individualisation vers une machine de traitement de feuilles comportant une table à bande aspirante, qui comporte deux chambres (2 ; 9, 16) susceptibles d'être soumises à une dépression, qui sont agencées l'une derrière l'autre dans le sens de transport du courant de feuilles et dont la surface forme le plan de transport de la table à bande aspirante, les chambres (2 ; 9, 16) étant pourvues de plus dans le plan de transport d'ouvertures (4), par l'intermédiaire desquelles est guidée de façon entraînante au moins une bande aspirante (7) munie également d'ouvertures, et au moins un générateur de dépression (6), à l'aide duquel un courant d'air d'aspiration peut être engendré à travers les chambres (2 ; 9, 16), les ouvertures (4) et les bandes aspirantes (7), et des ouvertures (17) agencées entre les chambres (2 ; 9, 16) et susceptible d'être fermées,
**caractérisé :**
- **en ce que** la table à bande aspirante est munie d'au moins deux bandes aspirantes (7) parallèles,
- **en ce que** les deux chambres sont réalisées comme premier espace d'aspiration (2) dans la partie centrale de la table à bande aspirante, et comme espace d'aspiration supplémentaire (9, 16) dans la zone de l'extrémité aval de la table à bande aspirante,
- l'espace d'aspiration supplémentaire (9, 16) formant à chaque fois une zone d'aspiration plus courte que la longueur du premier espace d'aspiration (2) et associée directement aux bandes aspirantes (7),
- **en ce que** les ouvertures (17) susceptibles d'être fermées sont munies d'un dispositif de fermeture ouvrant de façon automatique lors d'une différence de pression, et
- **en ce que** le premier espace d'aspiration (2) et l'espace d'aspiration supplémentaire (9 ; 16) sont couplés ensemble de façon parallèle, au moyen d'une liaison à tube (10 à 15) servant à l'alimentation de l'espace d'aspiration supplémentaire (9, 16) en air d'aspiration.

2. Dispositif selon la revendication 1,
**caractérisé en ce que** l'on prévoit, dans une paroi de séparation entre le premier espace d'aspiration (2) et l'espace d'aspiration supplémentaire (9, 16), dans la zone d'extrémité de la table à bande d'aspirante, un dispositif à soupape de surpression (17, 18 ; 17, 19) agissant de façon automatique et s'ouvrant vers le premier espace d'aspiration (2) lors de l'apparition d'une pression réduite dans ce dernier.

3. Procédé selon la revendication 1,
**caractérisé en ce que** l'on prévoit, dans une paroi de séparation entre le premier espace d'aspiration (2) et un espace d'aspiration supplémentaire (9) associé à chaque bande aspirante (7), qui se raccorde à chaque fois à l'espace d'aspiration (16) et qui est agencé dans la zone d'extrémité de la table à bande aspirante, un dispositif à soupape de surpression agissant de façon automatique et s'ouvrant vers le premier espace d'aspiration (2) lors de l'apparition d'une pression réduite dans ce dernier.

4. Dispositif selon la revendication 2 ou 3,
**caractérisé en ce que** l'on prévoit, dans la paroi de séparation entre le premier espace d'aspiration (2) et l'espace d'aspiration supplémentaire (9), une ouverture (17) qui est rendue étanche au moyen d'une bille de soupape (19) élastique en direction de l'espace d'aspiration (9).

5. Dispositif selon la revendication 2 ou 3,
**caractérisé en ce que** l'on prévoit, dans la paroi de séparation entre le premier espace d'aspiration (2) et l'espace d'aspiration supplémentaire (9), une ouverture (17) qui est rendue étanche au moyen d'un clapet de soupape (18) élastique en direction de l'espace d'aspiration (9).

6. Dispositif selon l'une des revendications 1 à 5,
**caractérisé en ce que**, dans la zone du générateur de dépression réalisé sous forme de ventilateur (6), la liaison à tube agencée entre le premier espace d'aspiration (2) et l'espace d'aspiration supplémentaire (9, 16) débouche à la manière d'une pompe à jet dans le caisson d'aspiration principal (1).
